# FASCICULE DE BREVET EUROPEEN

(11) **EP 2 656 002 B1**
(45) Date de publication et mention de la délivrance du brevet: **20.08.2014**
(21) Numéro de dépôt: 11811083.2
(22) Date de dépôt: 12.12.2011
(51) Int. Cl.: F42B 15/38

(54) **PIÈCE À RUPTURE PYROTECHNIQUE DÉTONANTE RÉVERSIBLE**
PYROTECHNISCHES BRUCHSTÜCK MIT REVERSIBLER DETONATION
REVERSIBLE DETONATING PYROTECHNIC RUPTURE PIECE

(30) Priorité: 22.12.2010 FR 1005043
(43) Date de publication de la demande: 30.10.2013
(73) Titulaire: ASTRIUM SAS, 92150 Suresnes (FR)
(72) Inventeur: COUSIN, Jean-Yves, F-59880 Armentieres (FR); KISTER, Thomas, F-78740 Vaux Sur Seine (FR); LESAULNIER, Pascal, F-92800 Puteaux (FR)
(74) Mandataire: Gevers France
(86) Numéro de dépôt international: PCT/FR2011/052941
(87) Numéro de publication internationale: WO 2012/085389

(56) Documents cités:
- EP-A1- 1 355 120
- DE-A1- 3 833 698
- FR-A1- 2 888 925
- US-A- 3 230 885
- US-A- 5 969 287

## Description

La présente invention concerne une pièce à rupture pyrotechnique détonante, tout particulièrement, quoique non exclusivement, appropriée à être utilisée dans les lanceurs spatiaux. Elle sera ci-après décrite plus particulièrement dans cette dernière application.

On sait que certains éléments des lanceurs spatiaux, tels que des étages adjacents, sont reliés mécaniquement entre eux par une pièce structurale destinée à assurer la transmission des efforts mécaniques entre lesdits éléments tant que cela est nécessaire et pourvue de moyens de séparation pyrotechniques à détonation, intégrés à ladite pièce structurale et aptes à la rompre le long d'une ligne de séparation, rectiligne ou curviligne, lorsque lesdits éléments doivent être séparés les uns des autres. Des pièces semblables permettent également la découpe des structures porteuses de satellites à bord des lanceurs.

Par le brevet US - A - 3 230 885, on connaît déjà une telle pièce à rupture pyrotechnique détonante comportant :
- un premier profilé formant la base de ladite pièce et pourvu d'un talon longitudinal saillant en forme de crochet et d'une gorge longitudinale disposée dans la concavité dudit talon ;
- un cordeau pyrotechnique longitudinal disposé dans ladite gorge ; et
- un second profilé rapporté audit premier profilé, coopérant avec ledit talon pour fermer ladite gorge et servant d'enclume audit cordeau pyrotechnique.

Ainsi, théoriquement, lorsque ledit cordeau pyrotechnique est mis à feu, il engendre une détonation qui rompt ledit premier profilé au niveau de la gorge.

Cependant, comme cela a été expliqué dans la demande de brevet français n° 05 07800 déposée le 22 juillet 2005 au nom de la demanderesse, n° de publication FR 2888925 pour que le fonctionnement d'une telle pièce à rupture pyrotechnique détonante soit fiable, il est nécessaire :
- que ledit premier profilé comporte une nervure longitudinale saillante contre laquelle ledit second profilé prend appui, par l'intermédiaire de cales, afin d'éviter l'ouverture de la chambre formée par ladite gorge au moment de la détonation ;
- que ledit talon comporte, du côté interne de son extrémité libre, une première facette longitudinale plane inclinée en divergeant vers l'extérieur du crochet formé par le talon et que ledit second profilé soit pourvu, du côté externe de son bord longitudinal opposé à ladite nervure, d'une seconde facette longitudinale plane inclinée convergente, qui est disposée en regard de ladite première facette en en étant écartée d'un premier jeu prédéterminé, permettant à ladite seconde facette de coopérer avec ladite première facette, lors de la rupture de ladite pièce, afin de permettre un déboîtement aisé des deux parties de cette dernière résultant de la rupture ; et
- que, dans ladite gorge, ledit cordeau pyrotechnique soit logé avec un second jeu prédéterminé, parallèlement à l'épaisseur desdits premier et second profilés.

Une telle pièce pyrotechnique est conçue pour fonctionner de manière nominale dans un sens prédéterminé, par exemple dans le sens où le profilé pourvu du talon est en position supérieure et où le profilé servant d'enclume est en position inférieure. Pour cela, une telle pièce doit :
- garantir le contact axial entre le profilé inférieur et la nervure longitudinale du profilé supérieur par l'intermédiaire des cales, afin de maintenir l'intégrité des composants jusqu'à la rupture et de contribuer aux performances de découpe ;
- respecter un jeu radial prédéterminé, afin de garantir l'expansion radiale nominale du cordeau pyrotechnique et de contribuer également auxdites performances de découpe ; et
- respecter également un jeu axial prédéterminé (entre les facettes des deux profilés), afin de garantir l'expansion axiale dudit cordeau, d'assurer son intégrité et de positionner correctement en altitude ledit cordeau par rapport au fond de la gorge en vue d'obtenir les performances souhaitées en termes de découpe et de déboîtement.

Ces trois conditions peuvent être aisément respectées dans le cas où la pièce pyrotechnique fonctionne uniquement dans le sens précité. En effet, il peut être prévu une pluralité de plots de positionnement ou un bossage de la structure de la pièce, le cordeau pouvant s'appuyer sur celle-ci sous l'effet de la gravitation.

Toutefois, lorsque l'on souhaite garantir la performance d'une telle pièce indépendamment de son sens d'utilisation dans des conditions de vol, il importe que celle-ci puisse également fonctionner en sens inverse (profilé pourvu du talon en position inférieure, profilé servant d'enclume en position supérieure). Or, pour un sens donné, le cordeau présente une position préférentielle, pour laquelle il s'appuie soit sur le bossage de la structure soit sur l'enclume. Dans le sens opposé, la position axiale (ou altitude) du cordeau diffère de cette position préférentielle, ce qui peut nuire à la performance de découpe dans la mesure où l'altitude dudit cordeau (qui agit comme un bras de levier par rapport au fond de la gorge, où la découpe est amorcée) influe sur ladite performance.

De ce fait, la réalisation d'une pièce à rupture pyrotechnique réversible (c'est-à-dire pouvant se rompre dans le sens talon en haut et dans le sens talon en bas) implique un positionnement axial du cordeau indépendant du positionnement relatif des deux profilés, et donc à la fois de positionner et de maintenir axialement ledit cordeau dans la gorge.

Pour cela, une solution envisagée consiste à réaliser le blocage du cordeau directement par le profilé servant d'enclume, équipé à cet effet d'un plot et mise au contact dudit cordeau avant serrage de la vis destinée à solidariser les deux profilés. Néanmoins, du fait de l'utilisation d'une nervure longitudinale saillante contre laquelle le profilé servant d'enclume par l'intermédiaire de cales, il s'avère impossible de garantir à la fois le contact entre l'enclume et la nervure (qui conditionne le jeu entre ladite enclume et le talon) et le contact de ladite enclume avec le cordeau par l'intermédiaire des plots de positionnement.

La présente invention a pour but de remédier à ces inconvénients et concerne une pièce à rupture pyrotechnique détonante dont le cordeau pyrotechnique peut être maintenu, indépendamment de l'enclume, dans une position identique et indépendante du positionnement relatif des deux profilés, en vue de rendre ladite pièce réversible et apte à fonctionner dans toutes les conditions de vol.

A cette fin, selon l'invention, la pièce à rupture pyrotechnique détonante comportant :
- un premier profilé formant la base de ladite pièce et pourvu d'une nervure longitudinale saillante, ainsi que d'un talon longitudinal saillant en forme de crochet délimitant une gorge longitudinale dans sa concavité, ledit talon comportant, du côté interne de son extrémité libre, une première facette longitudinale plane, inclinée en divergeant vers l'extérieur du crochet formé par ledit talon ;
- un cordeau pyrotechnique longitudinal disposé dans ladite gorge ; et
- un second profilé rapporté audit premier profilé et solidarisé de celui-ci par des premiers moyens de fixation répartis le long desdits premier et second profilés, ledit second profilé s'appuyant, par l'un de ses bords longitudinaux, contre ladite nervure longitudinale saillante par l'intermédiaire de cales et étant pourvu, du côté externe de son autre bord longitudinal, d'une seconde facette longitudinale plane inclinée convergente disposée en regard de ladite première facette en en étant écartée d'un premier jeu prédéterminé, permettant à ladite seconde facette de coopérer avec ladite première facette lors de la rupture de ladite pièce, ledit second profilé fermant ainsi ladite gorge, dans laquelle ledit cordeau pyrotechnique est logé avec un second jeu prédéterminé parallèlement à l'épaisseur desdits premier et second profilés, et étant apte à servir d'enclume audit cordeau pyrotechnique,
est remarquable :
- en ce que ledit second profilé est constitué d'une pluralité de tronçons de profilé consécutifs, fixés les uns à la suite des autres sur ledit premier profilé par lesdits premiers moyens de fixation ; et
- en ce que sont prévus, entre lesdits tronçons de profilé consécutifs, des seconds moyens de fixation, répartis le long dudit premier profilé et indépendants desdits premiers moyens de fixation, permettant de fixer et de positionner ledit cordeau pyrotechnique par rapport audit premier profilé.

Ainsi, le système de positionnement et de maintien dudit cordeau périphérique à l'intérieur de ladite gorge est complètement indépendant du système de fixation des tronçons du second profilé sur ledit premier profilé. En effet, ces seconds moyens de fixation assurent une fonction de piégeage du cordeau de manière à le rendre solidaire de l'un des deux profilés (ou de l'une des deux pièces à séparer) lors de la rupture pyrotechnique, en complément de la fonction de maintien dudit cordeau assurée par les premiers moyens de fixation.

Afin que ladite gorge soit latéralement fermée, il est avantageux que les bords transversaux d'extrémité en regard de deux tronçons de profilé consécutifs soient au moins sensiblement jointifs. Il est alors nécessaire qu'au moins l'un desdits bords transversaux comporte une échancrure pour le logement du second moyen de fixation correspondant.

Dans un mode de réalisation avantageux, chacun desdits seconds moyens de fixation comporte un lien rigide ou semi-rigide qui forme une boucle enserrant ledit cordeau pyrotechnique et dont les extrémités sont fixées audit premier profilé. Un tel lien rigide peut être réalisé en un feuillard métallique, qui est apte à piéger le cordeau.

De préférence, une plaquette entretoise est disposée entre les extrémités dudit lien rigide ou semi-rigide et les deux extrémités dudit lien sont fixées au premier profilé par au moins un boulon dont la vis traverse lesdites extrémités, la plaquette entretoise et ledit premier profilé et dont l'écrou serre lesdites extrémités contre ladite plaquette entretoise et ledit premier profilé. De plus, un plot de positionnement peut être disposé entre ladite plaquette entretoise et ledit cordeau pyrotechnique.

De préférence, il est prévu des aménagements dans la plaquette entretoise afin de garantir un jeu au niveau dudit lien et de positionner les seconds moyens de fixation. Il peut s'agir par exemple de rainures pratiquées dans les cales de maintien du cordeau, ce qui permet d'éviter la rotation et le coincement du lien lors de son montage.
Les figures du dessin annexé feront bien comprendre comment l'invention peut être réalisée. Sur ces figures, des références identiques désignent des éléments semblables.
La figure 1 est une vue de face d'une portion longitudinale de la pièce à rupture pyrotechnique détonante conforme à la présente invention.
Les figures 2 et 3 sont des vues en coupe transversale de la pièce de la figure 1, respectivement selon les lignes II-II et III-III de cette dernière.

La pièce à rupture pyrotechnique, montrée sur les figures 1 à 3 et conforme à la présente invention, comporte un profilé de base 1, une pluralité de tronçons de profilé d'enclume 2 - dont seuls deux sont visibles sur la figure 1 - et un cordeau pyrotechnique détonnant 3. Le profilé 1 et les tronçons de profilé 2 sont par exemple réalisés en aluminium et ladite pièce peut être rectiligne, curviligne, cylindrique, etc. ... en fonction de la forme de la ligne de découpe désirée entre deux éléments (non représentés) solidarisés de toute manière connue des bords longitudinaux 1 L1 et 1 L2 du profilé de base 1 . Ce dernier fait partie de la structure formée par lesdits éléments et assure la transmission des efforts mécaniques entre ceux-ci.

Le profilé de base 1 comporte un talon longitudinal saillant 4, en forme de crochet, pourvu d'une facette longitudinale plane 5 du côté interne de son extrémité libre 6. La facette longitudinale 5 est inclinée et diverge vers l'extérieur du crochet formé par ledit talon 4. Par ailleurs, le profilé de base 1 est pourvu d'une gorge longitudinale 7 à fond incliné déterminant avec ledit profilé de base 1 une rainure de fond longitudinale 7A, à faible rayon de courbure, ladite gorge longitudinale 7 étant disposée du côté de la concavité dudit talon 4 et une rainure de fin de rupture 8 étant pratiquée dans ledit profilé de base 1 du côté opposé à ladite gorge 7.

Les tronçons de profilé d'enclume 2 sont rapportés au profilé de base 1 les uns à la suite des autres, les bords transversaux d'extrémité 2D et 2G en regard de deux tronçons 2 consécutifs étant au moins sensiblement jointifs. Ces tronçons de profilé 2 sont solidarisés du profilé de base 1 par des boulons 9, traversant le profilé 1 et lesdits tronçons de profilé 2 et répartis le long de ceux-ci. Ces tronçons de profilé d'enclume 2 comportent, du côté externe de leur extrémité, une facette longitudinale plane 11 inclinée et convergeant vers l'intérieur du crochet formé par le talon 4.

L'extrémité longitudinale libre 10 des tronçons de profilé d'enclume 2 pénètre dans le crochet formé par le talon 4, de façon à fermer ladite gorge 7, les facettes inclinées 5 et 11 étant alors en regard l'une de l'autre, mais espacées d'un jeu prédéterminé 12 de quelques dixièmes de mm.

Le profilé de base 1 comporte de plus une nervure longitudinale saillante 15 contre laquelle lesdits tronçons de profilé d'enclume 2 s'appuient, du côté opposé à leur extrémité longitudinale libre 10, par l'intermédiaire d'une pluralité de cales 16 discontinues réparties le long du profilé 1 en correspondance avec lesdits boulons 9. Il est prévu des pattes 17 pour permettre la fixation des cales 16, par exemple par l'intermédiaire des boulons 9.

A l'intérieur de ladite gorge 7 ainsi fermée est disposé ledit cordeau pyrotechnique longitudinal 3, dont l'enveloppe externe 13 est positionnée axialement, parallèlement à la direction L correspondant à la largeur desdits profilés 1 et 2, par des plots de positionnement inférieur 25 (disposés généralement par collage sur le fond de la gorge du talon) et par des moyens de fixation 18 répartis le long dudit profilé de base 1 et disposés entre les tronçons de profilé 2 consécutifs. A cet effet, les bords transversaux en regard 2D et 2G de deux tronçons 2 consécutifs comportent des échancrures 19D et 19G pour le logement desdits moyens de fixation 18, qui sont indépendants des moyens de fixation 9.

Chaque moyen de fixation 18 comporte un lien rigide ou semi-rigide, qui se présente dans ce mode de réalisation sous la forme d'un feuillard métallique 20, formant une boucle enserrant le cordeau pyrotechnique 3. Les extrémités 20E du feuillard métallique 20 sont fixées audit profilé de base 1 par un boulon 21, dont la vis 21 V traverse lesdites extrémités 20E et le profilé de base 1 et dont l'écrou 21 E serre lesdites extrémités 20E contre ce dernier profilé, en préservant un jeu au niveau du serrage desdites extrémités 20E afin de permettre au feuillard métallique 20 de se translater verticalement et d'éviter qu'il ne casse lors de l'activation du cordeau pyrotechnique 3. Une plaquette entretoise 22 est disposée entre lesdites extrémités 20E du feuillard métallique 20 et une contre-plaquette de serrage 23 est disposée entre l'écrou 21 E et les extrémités 20E.

De plus, un plot de positionnement 24 est disposé entre la plaquette d'entretoise 22 et le cordeau pyrotechnique 3.

Un tel plot de positionnement 24 garantit l'intégrité du cordeau pyrotechnique 3, lors de son fonctionnement, en l'isolant.

Ainsi, le maintien et le positionnement dudit cordeau pyrotechnique 3, dans la gorge 7, sont indépendants de la fixation desdits tronçons de profilé 2 (enclumes) sur le profilé de base 1 (talon) et il est aisé de monter les enclumes 2 compte tenu des réglages à réaliser sur le jeu 12 afin d'obtenir une valeur de jeu 14, parallèlement à la direction E correspondant à l'épaisseur des profilés 1 et 2, entre l'enveloppe externe 13 du cordeau pyrotechnique 3 et les parois de la gorge 7, qui soit nulle (contact) ou presque. Un tel jeu 14 peut, par exemple, être de l'ordre de quelques dixièmes de mm.

A sa mise à feu, le cordeau détonant 3 engendre des ondes de choc orthogonalement à lui-même, ces ondes assurant la mise en vitesse de son enveloppe 13 et conduisant à l'expansion de la section de cette dernière.

Sous l'effet de la détonation, l'enveloppe 13 est mise en vitesse par onde de choc, le jeu 14, parallèle à la direction E, permettant à cette enveloppe 13 d'acquérir une vitesse homogène suffisante pour engendrer, lors de son impact sur les profilés 1 et 2, une onde de choc capable de mettre en vitesse les parois correspondantes desdits profilés.

La mise en mouvement du profilé 1 amorce la rupture de celui-ci suivant une ligne de rupture partant de ladite rainure de fond 7A, à faible rayon de courbure, de la gorge 7 et débouchant dans la rainure de fin de rupture 8.

Le jeu 12 entre les facettes inclinées 5 et 11 permet aux tronçons de profilé d'enclume 2 d'acquérir une vitesse homogène suffisante pour engendrer, lors de leur impact avec le talon 4, une onde de choc capable de mettre en vitesse ledit talon. Le mouvement du talon 4 du profilé 1 permet d'accroître la découpe suivant ladite ligne de rupture.

Ainsi, les mouvements opposés du talon 4 et de la paroi du profilé 1 au droit de l'enveloppe 13 permettent la découpe du profilé 1.

Lorsque les facettes inclinées 5 et 11 sont au contact les unes des autres, la force exercée, parallèlement à la direction E, par le gonflement transversal du cordeau pyrotechnique comporte une composante, parallèle à la face 5 du talon 4, qui est appliquée sur le profilé 2 et qui facilite le déboîtement, parallèlement à la direction L, des deux parties du profilé 1 disposées de part et d'autre de ladite ligne de rupture.

Bien entendu, cette composante parallèle à la face 5 tend à cisailler les boulons 9 et à les déformer par flexion par basculement des tronçons de profilé 2. Cependant, du fait que les tronçons de profilé 2 sont en appui sur la nervure 15, le cisaillement desdits boulons 9 est empêché et seul éventuellement, un basculement, d'amplitude limitée, des tronçons de profilé 2 se produit à l'opposé du profilé 1.

On obtient ainsi la séparation aisée du profilé 1 en deux parties.

La pièce à rupture pyrotechnique détonante selon l'invention est ainsi constituée de deux sous-systèmes indépendants, dédiés chacun à une fonction déterminée, à savoir :
- d'une part, le sous-système de maintien du cordeau, composé de la fixation 21, de la plaquette entretoise 22 et du plot de positionnement 24, ce sous-système permettant de maintenir le cordeau en appui sur les plots de positionnement inférieur 25 (localisés dans le fond de la gorge 7 du talon), ce qui rend la pièce réversible et donc adaptée à une implémentation sur un lanceur spatial pour lequel le sens de vol peut correspondre soit au sens normal (talon pointant vers le haut) soit au sens inverse (talon pointant vers le bas) ; et
- d'autre part, le sous-système de piégeage du cordeau, composé de la fixation 21 (ou bien d'une autre fixation indépendante de la fixation 21), de la contre-plaquette de serrage 23 (permettant de maintenir le lien 20 sans le serrer) et du lien 20, ce sous-système permettant de piéger le cordeau avec la partie découpée sur laquelle le sous-système de piégeage est fixé, ce qui garantit que tous les composants après découpe restent attachés avec l'une ou l'autre des parties découpées et donc d'éviter toute interférence.

## Revendications

1. Pièce à rupture pyrotechnique détonante comportant :
- un premier profilé (1) formant la base de ladite pièce et pourvu d'une nervure longitudinale saillante (15), ainsi que d'un talon longitudinal saillant (4) en forme de crochet délimitant une gorge longitudinale (7) dans sa concavité, ledit talon (4) comportant, du côté interne de son extrémité libre (6), une première facette longitudinale plane (5), inclinée en divergeant vers l'extérieur du crochet formé par ledit talon (4) ;
- un cordeau pyrotechnique longitudinal (3) disposé dans ladite gorge (7) ; et
- un second profilé rapporté audit premier profilé (1) et solidarisé de celui-ci par des premiers moyens de fixation (9) répartis le long desdits premier et second profilés, ledit second profilé s'appuyant, par l'un de ses bords longitudinaux, contre ladite nervure longitudinale saillante (15) par l'intermédiaire de cales (16) et étant pourvu, du côté externe de son autre bord longitudinal, d'une seconde facette longitudinale plane inclinée (11) convergente disposée en regard de ladite première facette (5) en en étant écartée d'un premier jeu prédéterminé (12), permettant à ladite seconde facette de coopérer avec ladite première facette lors de la rupture de ladite pièce, ledit second profilé fermant ainsi ladite gorge (7), dans laquelle ledit cordeau pyrotechnique (3) est logé avec un second jeu prédéterminé (14) parallèlement à l'épaisseur (E) desdits premier et second profilés, et étant apte à servir d'enclume audit cordeau pyrotechnique (3),
**caractérisée :**
- **en ce que** ledit second profilé est constitué d'une pluralité de tronçons de profilé (2) consécutifs, fixés les uns à la suite des autres sur ledit premier profilé (1) par lesdits premiers moyens de fixation (9) ; et
- **en ce que** sont prévus, entre lesdits tronçons de profilé consécutifs (2), des seconds moyens de fixation (18), répartis le long dudit premier profilé (1) et indépendants desdits premiers moyens de fixation (9), permettant de fixer et de positionner ledit cordeau pyrotechnique (3) par rapport audit premier profilé (1).

2. Pièce à rupture pyrotechnique détonante selon la revendication 1,
**caractérisée en ce que** les bords transversaux d'extrémité en regard (2D, 2G) de deux tronçons de profilé consécutifs (2) sont au moins sensiblement jointifs et **en ce qu'**au moins l'un desdits bords transversaux (2D, 2G) comporte une échancrure (19D, 19G) pour le logement du second moyen de fixation (18) correspondant.

3. Pièce à rupture pyrotechnique détonante selon l'une des revendications 1 ou 2,
**caractérisée en ce que** chacun desdits seconds moyens de fixation (18) comporte un lien rigide ou semi-rigide (20) qui forme une boucle enserrant ledit cordeau pyrotechnique (3) et dont les extrémités (20E) sont fixées audit premier profilé (1).

4. Pièce à rupture pyrotechnique détonante selon la revendication 3,
**caractérisée en ce que** ledit lien rigide ou semi-rigide (20) est un feuillard métallique.

5. Pièce à rupture pyrotechnique détonante selon l'une des revendications 3 ou 4,
**caractérisée en ce qu'**une plaquette entretoise (22) est disposée entre les extrémités (20E) dudit lien rigide ou semi-rigide (20) et **en ce que** lesdites extrémités (20E) sont fixées audit premier profilé (1) par au moins un boulon dont la vis (21V) traverse lesdites extrémités (20E), ladite plaquette entretoise (22) et ledit premier profilé (1) et dont l'écrou (21 E) serre lesdites extrémités (20E) contre ladite plaquette entretoise (22) et ledit premier profilé (1).

6. Pièce à rupture pyrotechnique détonante selon la revendication 5,
**caractérisée en ce qu'**un plot de positionnement (24) est disposé entre ladite plaquette entretoise (22) et ledit cordeau pyrotechnique (3).

## Patentansprüche

1. Pyrotechnisches Detonationsbruchstück, umfassend:
- ein erstes Profil (1), das die Basis des Stücks bildet und mit einer vorspringenden Längsrippe (15) sowie einem vorspringenden Längsendstück (4) in Form eines Hakens, der einer Längsrille (7) in seiner Konkavität begrenzt, versehen ist, wobei das Endstück (4) auf der Innenseite seines freien Endes (6) eine erste ebene Längsfacette (5) umfasst, die geneigt ist, wobei sie nach außen zu dem vom Endstück (4) gebildeten Haken divergierend ist;
- eine pyrotechnische Längsschnur (3), die in der Rille (7) angeordnet ist; und
- ein zweites Profil, das auf das erste Profil (1) aufgesetzt und mit diesem durch erste Befestigungsmittel (9) verbunden ist, die entlang der ersten und zweiten Profile verteilt sind, wobei das zweite Profil mit einem seiner Längsränder auf der vorspringenden Längsrippe (15) mit Hilfe von Keilen (16) aufliegt und auf der Außenseite seines anderen Längsrandes mit einer zweiten geneigten, ebenen, konvergierenden Längsfacette (11) versehen ist, die gegenüber der ersten Facette (5) angeordnet ist, wobei sie von dieser um ein erstes vorbestimmtes Spiel (12) beabstandet ist, wodurch es der zweiten Facette möglich ist, mit der ersten Facette beim Bruch des Stücks zusammenzuwirken, wobei das zweite Profil so die Rille (7) verschließt, in der die pyrotechnische Schnur (3) mit einem zweiten vorbestimmten Spiel (14) parallel zur Stärke (E) der ersten und zweiten Profile angeordnet ist, und geeignet ist, als Amboss für die pyrotechnische Schnur (3) zu dienen,
**dadurch gekennzeichnet, dass**:
- das zweite Profil von einer Vielzahl von aufeinanderfolgenden Profilabschnitten (2) gebildet ist, die nacheinander auf dem ersten Profil (1) durch die ersten Befestigungsmittel (9) befestigt sind, und
- zwischen den aufeinanderfolgenden Profilabschnitten (2) zweite Befestigungsmittel (18) vorgesehen sind, die entlang des ersten Profils (1) verteilt und von den ersten Befestigungsmitteln (9) unabhängig sind, die es ermöglichen, die pyrotechnische Schnur (3) in Bezug zum ersten Profil (1) zu befestigen und positionieren.

2. Pyrotechnisches Detonationsbruchstück nach Anspruch 1, **dadurch gekennzeichnet, dass** die gegenüberliegenden Querendränder (2D, 2G) von zwei aufeinanderfolgenden Profilabschnitten (2) zumindest im Wesentlichen aneinandergrenzend sind, und dass zumindest einer der Querränder (2D, 2G) einen bogenförmigen Ausschnitt (19D, 19G) für die Lagerung des zweiten entsprechenden Befestigungsmittels (18) umfasst.

3. Pyrotechnisches Detonationsbruchstück nach einem der Ansprüche 1 oder 2, **dadurch gekennzeichnet, dass** jedes der zweiten Befestigungsmittel (18) eine starre oder halbstarre Verbindung (20) umfasst, die eine Schleife bildet, die die pyrotechnische Schnur (3) umschließt, und deren enden (20E) an dem ersten Profil (1) befestigt sind.

4. Pyrotechnisches Detonationsbruchstück nach Anspruch 3, **dadurch gekennzeichnet, dass** die starre oder halbstarre Verbindung (20) ein Metallblatt ist.

5. Pyrotechnisches Detonationsbruchstück nach einem der Ansprüche 3 oder 4, **dadurch gekennzeichnet, dass** eine Querverstrebungsplatte (22) zwischen den Enden (20E) der starren oder halbstarren Verbindung (20) angeordnet ist, und dass die Enden (20E) an dem ersten Profil (1) durch mindestens einen Bolzen befestigt sind, dessen Schraube (21V) durch die Enden (20E), die Querverstrebungsplatte (22) und das erste Profil (1) hindurchgeht, und dessen Mutter (21E) die Enden (20E) gegen die Querverstrebungsplatte (22) und das erste Profil (1) drückt.

6. Pyrotechnisches Detonationsbruchstück nach spruch 5, **dadurch gekennzeichnet, dass** ein Positionierstück (24) zwischen der Querverstrebungsplatte (22) und der pyrotechnischen Schnur (3) angeordnet ist.

## Claims

1. Detonating pyrotechnic separation part with:
- a first section (1) forming the base of said part and provided with a longitudinal projecting rib (15), and with a hook-shaped longitudinal projecting heel (4) delimiting a longitudinal channel (7) in its concavity, said heel (4) having, on the inner face of its free end (6), a first plane longitudinal facet (5), divergently inclined towards the exterior of the hook formed by said heel (4);
- a longitudinal pyrotechnic fuse (3) disposed in said channel (7); and
- a second section added to said first section (1) and made integral therewith via first fixing means (9) distributed along the length of said first and second sections, said second section resting, via one of its longitudinal edges, against said projecting longitudinal rib (15) via blocks (16) and being provided, on the outer face of its other longitudinal edge, with a convergently-inclined second plane longitudinal facet (11) disposed opposite said first facet (5) while being distant therefrom by a first predetermined clearance (12), enabling said second facet to cooperate with said first facet during the rupture of said part, said second section thus closing said channel (7), in which said pyrotechnic fuse (3) is accommodated with a second predetermined clearance (14) parallel to the depth (E) of said first and second sections, and being capable of serving as anvil to said pyrotechnic fuse (3),
**characterised:**
- **in that** said second section consists of a plurality of consecutive section portions (2), fixed one after another onto said first section (1) via said first fixing means (9); and
- **in that** there are provided, between said consecutive section portions (2), second fixing means (18), distributed along the length of said first section (1) and independent of said first fixing means (9), making it possible to fix and position said pyrotechnic fuse (3) relative to said first section (1).

2. Detonating pyrotechnic separation part according to claim 1, **characterised in that** the facing transverse end edges (2D, 2G) of two consecutive portions (2) are at least approximately in abutment and **in that** at least one of said transverse edges (2D, 2G) has an indentation (19D, 19G) to accommodate the corresponding second fixing means (18).

3. Detonating pyrotechnic separation part according to claim 1 or claim 2, **characterised in that** each of said second fixing means (18) has a rigid or semi-rigid tie (20) which forms a loop closely surrounding said pyrotechnic fuse (3) and the ends of which (20E) are fixed to said first section (1).

4. Detonating pyrotechnic separation part according to claim 3. **characterised in that** said rigid or semi-rigid tie (20) is a metal strip.

5. Detonating pyrotechnic separation part according to claim 3 or claim 4, **characterised in that** a spacer plate (22) is disposed between the ends (20E) of said rigid or semi-rigid tie (20) and **in that** said ends (20E) are fixed to said first section (1) by at least one bolt of which the screw (21V) passes through said ends (20E), said spacer plate (22) and said first section (1) and of which the nut (21 E) holds said ends (20E) against said spacer plate (22) and said first section (1).

6. Detonating pyrotechnic separation part according to claim 5 **characterised in that** a positioning stud (24) is disposed between said spacer plate (22) and said pyrotechnic fuse (3).
